# EUROPÄISCHE PATENTSCHRIFT

(11) **EP 0 524 483 B1**
(45) Veröffentlichungstag und Bekanntmachung des Hinweises auf die Patenterteilung: **11.10.1995**
(21) Anmeldenummer: 92111517.6
(22) Anmeldetag: 07.07.1992
(51) Int. Cl.: B65C 9/00, F26B 5/14

(54) **Etikettiermaschine**
Labelling machine
Machine d'étiquetage

(30) Priorität: 22.07.1991 DE 4124242
(43) Veröffentlichungstag der Anmeldung: 27.01.1993
(73) Patentinhaber: Etifix Etikettiersysteme GmbH, D-72661 Grafenberg (DE)
(72) Erfinder: Dudzik, Winfried, W-7441 Neckartailfingen (DE)
(74) Vertreter: Gleiss, Alf-Olav, Dr.jur. Dipl.-Ing.

(56) Entgegenhaltungen:
- WO-A-90/14567
- DE-A- 3 217 526
- DE-C- 913 747
- US-A- 2 683 315
- US-A- 4 683 009

## Beschreibung

Die Erfindung betrifft eine Etikettiermaschine für Behälter, insbesondere Flaschen, mittels der jeder Behälter mit mindestens einem Etikett versehen wird und mit einer Einrichtung zur Beseitigung von gegebenenfalls auf der Behälteraußenwand vorhandener Feuchtigkeit oder dergleichen vor der Etikettierung, wobei die Einrichtung als Feuchtigkeits-Abstreifvorrichtung ausgebildet ist, die einen Abstreifer aufweist, der gegen die Behälteraußenwand tritt und wobei für den Abstreifvorgang eine Relativbewegung zwischen Behälter und Abstreifer mittels einer Behälterdrehvorrichtung durchgeführt wird, die den Behälter bei gegen die Behälteraußenwand anliegendem Abstreifer um seine Hochachse dreht.

Für das Aufbringen von Selbstklebe-Etiketten auf Behälter, insbesondere Flaschen, sind eine Vielzahl von Vorrichtungen bekannt. Von besonderer Wichtigkeit ist stets, daß die aufgebrachten Etiketten einwandfrei haften und insbesondere auch vollflächig verklebt sind. Bei Flaschenabfüllanlagen tritt häufig das Problem auf, daß die nach dem Abfüllvorgang auf die Flaschenaußenseite aufzubringenden Selbstklebe-Etiketten nicht einwandfrei haften, was nicht nur unschön aussieht und den Kaufanreiz schmälert, sondern -beim Abfall des Etiketts- auch dazu führt, daß der Flascheninhalt nicht mehr identifiziert werden kann.

Auch beim Aufbringen von Naßleim-Etiketten kann das Problem auftreten, daß z.B. in vorgeleimte Bereiche der Behälteraußenwand Feuchtigkeit (Kondenzwasser, Schwitzwasser) ungewollt einläuft und die Etikettierung beeinträchtigt. Auch in diesem Falle ist Abhilfe erforderlich.

Aus der deutschen Offenlegungsschrift 32 17 526 ist eine Etikettiermaschine der eingangs genannten Art bekannt, bei der auf einem Kettengliederband stehende Behälter auf der einen Seite mit einem leistenförmigen Anschlag und auf der anderen Seite mit zwei, jeweils nach Art eines Trums ausgebildeten Förderbandstreifen zusammenwirken. Zwischen den Förderbandstreifen sind -über die Förderstrecke gesehen- eine Vielzahl von beabstandet zueinander angeordneten Wischerblätter installiert. Durch das Zusammenwirken der durch die Förderbandstreifen und auch das Kettengliederband auf den jeweiligen Behälter ausgeübte Vorschubkraft und dem Widerstand, der durch die Wischerblätter auf den Behälter wirken, wird eine Drehbewegung des Behälters während der Beibehaltung seiner translatorischen Bewegung erreicht, so daß der gesamte Umfang des Behälters über die Länge des Förderweges gesehen von den Wischerblättern bestrichen wird. Diese bekannte Vorrichtung weist eine relativ aufwendige Konstruktion auf und erfordert eine Vielzahl von Wischerblättern. Überdies wird der Wischvorgang nicht kontinuierlich, sondern von jedem Wischerblatt nur entlang eines Teilumfangs durchgeführt, so daß keine optimalen Wischergebnisse erzielbar sind.

Der Erfindung liegt daher die Aufgabe zugrunde, eine Etikettiermaschine der eingangs genannten Art zu schaffen, die einen einwandfreien und sicheren Halt der Etiketten an insbesondere gefüllten Behältern, vorzugsweise Flaschen, bei einfacher Bauform gewährleistet.

Diese Aufgabe wird erfindungsgemäß dadurch gelöst, daß der Abstreifer während seines Abstreifvorgangs eine ortsfeste Stellung einnimmt und daß die Behälterdrehvorrichtung derart ausgebildet ist, daß die Hochachse des Behälters während des Drehvorgangs ebenfalls eine ortsfeste Stellung aufweist.

Mittels der erfindungsgemäßen Feuchtigkeits-Abstreifvorrichtung lassen sich Belege, wie beispielsweise Kondens- bzw. Schwitzwasser von der Behälteraußenwand entfernen, so daß dort nachfolgend aufgebrachte Selbstklebe-Etiketten einen einwandfreien Untergrund für einen sicheren Halt vorfinden. Kondens- und Schwitzwasser treten insbesondere durch das Einfüllen einer Flüssigkeit (z.B. eines Getränks) in den Behälter auf. Die Erfindung zeichnet sich durch eine besonders einfache Bauform aus und stellt zuverlässig sicher, daß Feuchtigkeit in hinreichendem Maße vor dem Etikettiervorgang entfernt wird. Erfindungsgemäß erfolgt die Entfernung der Feuchtigkeit mittels eines Abstreifvorgangs, das heißt, ein Abstreifer tritt gegen die Behälteraußenwand und es findet eine Relativbewegung zwischen Behälteraußenwand und Abstreifer statt, wodurch die Feuchtigkeit "zur Seite geschoben" wird. Die Behälteraußenwand wird hierdurch trocken gelegt. Auf diese trockene bzw. nahezu trockene Oberfläche wird dann das Selbstklebe-Etikett aufgebracht. Sofern Naßleim-Etiketten eingesetzt werden, sorgt die Erfindung dafür, daß zunächst die Behälteraußenwand trockengelegt wird, bevor Naßleim oder das Naßleim-Etikett aufgebracht wird. Hierdurch ist eine Überfeuchtung vermieden. Die Behälterdrehvorrichtung bewirkt, daß der Behälter zumindest bei gegen die Behälteraußenwand anliegendem Abstreifer um seine ortsfeste Hochachse gedreht wird. Der Behälter führt also eine Relativbewegung zum feststehenden Abstreifer durch. Der Abstreifer gleitet während der Behälterdrehung an der Behälteraußenwand entlang und entfernt dadurch den dort vorhandenen Belag, insbesondere die Feuchtigkeit.

Nach einer bevorzugten Ausführungsform der Erfindung ist vorgesehen, daß der Abstreifer zur Anlage an die Behälteraußenwand etwa in radialer Richtung zum Behälter verfahrbar ist. Insbesondere kann vorgesehen sein, daß sich der Abstreifer zwischen zwei Führungsrollen oder auch im Bereich zweier Führungsrollen befindet, die -zusammen mit dem Abstreifer- in Richtung auf den Behälter bewegt werden und dadurch den Behälter gegen eine Antriebsrolle drücken. Die Antriebsrolle vermittelt dem Behälter eine Rotationsbewegung um seine Hochachse. Die Führungsrollen und/oder die Antriebsrolle weist einen nachgiebigen, elastischen Belag auf, wodurch einerseits eine sichere Flaschendrehung aufgrund eines hinreichenden Reibmoments gegeben ist und andererseits ein sicheres in Kontakt kommen des Abstreifers mit der Behälteraußenwand erfolgt. Alternativ ist es natürlich auch möglich, daß zumindest eine der Führungsrollen mit einem Antrieb versehen ist und daß die zuvor als Antriebsrolle versehene Rolle lediglich als Gegendruckrolle wirkt.

Nach einer Weiterbildung der Erfindung ist vorgesehen, daß der Abstreifer in der Art eines Wischerblatts eines Scheibenwischers ausgebildet ist. Die Längsrichtung des Scheibenwischers erstreckt sich etwa parallel oder leicht geneigt zur Hochachse des Behälters. Die Kontur/Einstellung des Wischerblatts ist der Formgebung der Außenperipherie des Behälters entsprechend angepaßt, so daß das Wischerblatt stets über seine gesamte Länge Kontakt zur Behälteraußenwand erhält.

Die vorstehend genannte Neigung des Wischerblatts gegenüber der Hochachse des Behälters ist vorzugsweise derart gewählt, daß -in Drehrichtung des Behälters gesehen- ein höher gelegener (betrachteter) Punkt einer bestimmten Winkelkoordinate des Behälters bei der Drehbewegung früher auf den Abstreifer trifft, als ein tiefer liegender Punkt gleicher Winkelkoordinate. Diese Neigung des Wischerblattes wirkt unterstützend für die Abfuhr der von der Oberfläche des Behälters abgestreiften Flüssigkeit.

Schließlich ist es vorteilhaft, wenn -in Drehrichtung des Behälters gesehen-, dem Abstreifer mindestens eine auf die Behälteraußenwand gerichtete Blasluftdüse nachgeschaltet ist. Mittels dieser Blasluftdüse läßt sich ein gegebenenfalls verbleibender, hauchdünner Flüssigkeitsfilm gänzlich beseitigen. Vorzugsweise sind eine Vielzahl von Blasluftdüse vorgesehen, um -entsprechend der Längserstreckung des Wischerblatts- eine großflächige Trocknung vornehmen zu können. Diese Vielzahl der Blasdüsen spart gegenüber einer einzigen stark blasenden Blasdüse Blasluft ein. Insbesondere wird die Blasluft getaktet, was ebenfalls den Blasluftverbrauch reduziert. "Getaktet" bedeutet, daß nur ein Beblasen erfolgt, während sich ein Behälter in der Einrichtung befindet.

Die Zeichnungen veranschaulichen die Erfindung anhand eines Ausführungsbeispiels und zwar zeigt:
- Figur 1: eine Draufsicht auf einen Bereich einer Etikettiervorrichtung,
- Figur 2: eine Einrichtung der Etikettiervorrichtung der Figur 1 zur Beseitigung von auf der Behälteraußenwand vorhandener Feuchtigkeit vor der Etikettierung,
- Figur 3: eine Seitenansicht auf die Einrichtung und
- Figur 4: eine Draufsicht auf die Einrichtung in Arbeitsstellung.

Die Etikettiervorrichtung 1 (Etikettiermaschine), von der in Figur 1 nur ein Bereich dargestellt ist, weist eine Behältertransporteinrichtung 2 mit einem Gliederkettenband 3 auf, das nach Art eines Förderbands aufgebaut ist. Es besitzt ein Obertrum und ein Untertrum, wobei das Obertrum als Aufstellfläche für Behälter 6 dient, die als Flaschen 7 ausgebildet sind. Mithin transportiert das Obertrum die Flaschen 7 in Richtung des Pfeiles 9. Mittels Stelleinrichtungen 10 läßt sich die Transportbreite der Behältertransporteinrichtung 2 auf den Durchmesser der Flaschen 7 einstellen.

Im Einlaufbereich 12 der Etikettiervorrichtung 1 ist eine Vereinzelungsvorrichtung 13 vorgesehen, die mit einem Schwenkhebel 15 in den Bereich des Gliederkettenbandes 3 ragt. Der Schwenkhebel 15 weist an seinem freien Ende eine Rückhaltenase auf, gegen die sich im Sperrzustand der Vereinzelungsvorrichtung 13 die jeweils vorderste Flasche 7 einer Warteschlange anlegt. Da das Gliederkettenband 3 während des Betriebs der Etikettiervorrichtung 1 stetig umläuft, rutscht es über die Standflächen der Flaschen 7, sofern keine Freigabe durch die Vereinzelungsvorrichtung 13 erfolgt. Für die Freigabe der Vereinzelungsvorrichtung 13 ist eine Kolben/Zylinder-Einheit 17 vorgesehen, die den Schwenkhebel 15 betätigt.

An die Vereinzelungsvorrichtung 13 schließt sich eine Einrichtung 18 zur Beseitigung von auf der Behälteraußenwand/Flaschenaußenwand möglicherweise vorhandener Feuchtigkeit oder dergleichen an. Auf den Aufbau und die Funktionsweise dieser Einrichtung 18 wird nachfolgend noch genauer eingegangen.

An die Einrichtung 18 schließt sich eine Etikettierstation 19 an, die die Flaschen 7 mit Selbstklebe-Etiketten beklebt. Die Etikettierstation 19 weist eine Antriebsgummirolle 22 auf, die mit einem Teil ihrer Mantelfläche in den Bereich des Gliederkettenbands 3 ragt. Auf der der Antriebsgummirolle 22 gegenüberliegenden Seite des Gliederkettenbandes 3 sind zwei Gegendruckrollen 24 vorgesehen, die an Gabelarmen einer Gabel 26 gelagert sind. Die Gabel 26 kann in Richtung des Doppelpfeils 27 derart auf die Antriebsgummirolle 22 zubewegt werden, daß zwischen der Antriebsgummirolle 22 und den Gegendruckrollen 24 ein Behälter 6 eingefangen und aufgrund der Antriebsgummirolle 22 in Drehung um seine Hochachse versetzt wird. Die Bewegungssteuerung der Gabel 26 erfolgt vorzugsweise mit einem Fühler, insbesondere mit einer Lichtschranke.

Die Selbstklebe-Etiketten sind auf einem Etikettenbandträger 31 angeordnet. Sie werden von diesem Etikettenbandträger 31 mittels einer Spendeeinrichtung 32 abgelöst und dann auf die jeweils vorhandene Flasche übertragen. Hierzu wird die von der Antriebsgummirolle 22 und den Gegendruckrollen 24 eingefangene Flasche 7 in Drehung versetzt und der Etikettenbandträger 31 weiterbewegt und dabei um eine Spendekante 36 herumgeführt, wodurch das vorderste Etikett abgeschoben und tangential der Flaschenaußenwand zugeführt und dort aufgeklebt wird. Nach erfolgter Etikettierung fährt die Gabel 26 in die Ausgangsstellung zurück und gibt dadurch die etikettierte Flasche 7 frei, die dann mittels des Gliederkettenbandes 3 zu einer weiteren Etikettierstation (z.B. für das Aufbringen eines Halsetiketts) oder zu einer Verpackungsstation transportiert wird.

Nunmehr soll auf die Einrichtung 18 zur Beseitigung von auf der Flaschenaußenwand vorhandener Feuchtigkeit oder dergleichen näher eingegangen werden. Die Einrichtung 18 weist eine Antriebsrolle 38 auf, die mit einem Teil ihrer Mantelfläche in den Bereich des Gliederkettenbandes 3 ragt. Die Mantelfläche der Antriebsrolle 37 ist mit einem nachgiebigen Belag, zum Beispiel Gummi oder dergleichen versehen. Auf der der Antriebsrolle 38 gegenüberliegenden Seite des Gliederkettenbandes 3 sind zwei Führungsrollen 39 vorgesehen, die drehbar an parallel zueinander beabstandeten Gabelarmen 40 einer Gabel 41 gelagert sind.

Mittels eines nicht näher dargestellten Antriebs kann die Gabel 41 entlang des Doppelpfeils 42 in Richtung auf die Antriebsrolle 38 zu- und von dieser wieder wegbewegt werden.

Zwischen den Gabelarmen 40 weist die Einrichtung 18 eine Feuchtigkeits-Abstreifvorrichtung 43 und eine Trocknungseinrichtung 44 zur Beseitigung von Restfeuchtigkeit auf. Die Trocknungseinrichtung 44 steht mit einer Druckluftleitung 45 zur Zuführung von Blasluft in Verbindung.

Die Figuren 2 und 3 zeigen die Einrichtung 18 im Detail. Jede Führungsrolle 39 ist von zwei Gabelarmen 40 gehalten, deren hinterer Endbereich 46 an einem U-förmigen Rahmen 47 befestigt ist. Am Quersteg 48 des Rahmens 47 ist eine Betätigungsstange 49 befestigt, mit der die Gabel 41 in Richtung des Doppelpfeils 42 bewegt werden kann.

Die beiden Schenkel 51 des U-förmigen Rahmens 47 werden über einen Steg 52 verbunden, der sich etwa im mittleren Abschnitt der Führungsrollen 39 befindet. Am Steg 52 ist die Feuchtigkeits-Abstreifvorrichtung 43 und die Trocknungseinrichtung 44 befestigt.

Die Feuchtigkeits-Abstreifvorrichtung 43 weist einen Abstreifer 53 auf, der als Wischerblatt 54 in der Art eines Scheibenwischers ausgebildet ist. Das Wischerblatt 54 wird von einem Rückensteg 55 gehalten. Etwa in der Mitte ist der Rückensteg 55 rechtwinklig an einer Haltestange 56 befestigt. Die Haltestange durchsetzt eine Durchgangsbohrung 57 im Steg 52. Von der Oberseite 58 des Stegs 52 geht eine Gewindebohrung 59 aus, die auf die Durchgangsbohrung 57 trifft. In die Gewindebohrung 59 ist eine Arretierschraube 60 eingeschraubt. Bei gelöster Arretierschraube 60 kann das Wischerblatt 54 auf den richtigen Abstand und gegenüber der Hochachse der Flaschen 7 geneigt eingestellt werden.

Die Abstandseinstellung erfolgt derart, daß bei zwischen den Führungsrollen 39 und der Antriebsrolle 38 eingefangener Flasche 7 die vordere Abstreifkante des Wischerblattes 54 gegen die Flasche tritt. Das Wischerblatt 54 besteht vorzugsweise aus Gummi oder dergleichen. Die erwähnte Neigung wird vorzugsweise derart gewählt, daß -in Drehrichtung des Behälters gesehen (Pfeil 61 in Figur 4)- ein höher gelegener Punkt einer bestimmten Winkelkoordinate der Flasche 7 bei der Drehbewegung früher auf den Abstreifer 53 tritt, als ein tieferliegender Punkt gleicher Winkelkoordinate. Ist die Einstellung erfolgt, so wird die Arretierschraube 60 festgezogen und damit die Haltestange 56 in der Durchgangsbohrung 57 festgelegt. Der Abstreifer 53 ist damit in der gewünschten Position festgeklemmt.

Die Trocknungseinrichtung 44 besteht aus einem Rohr 62, einem Querrohr 63 und einem Druckluftanschluß 64, an den die bereits erwähnte Druckluftleitung 45 angeschlossen ist. Das Rohr 62 ist beidendig verschlossen und weist auf seiner einer eingefangenen Flasche 7 zugewandten Mantelfläche beabstandet zueinander liegende Öffnungen/Blasdüsen 65 auf. Das senkrecht und etwa mittig an dem Rohr 62 befestigte Querrohr 63 durchsetzt eine Durchgangsbohrung 66 des Stegs 52. In die Durchgangsbohrung 66 mündet eine Gewindebohrung 67, in die -von der Oberseite 58 des Stegs 52 her- eine Arretierschraube 68 eingeschraubt ist. Bei gelöster Arretierschraube 68 wird die Trocknungseinrichtung 44 derart eingestellt, daß die Blasdüsen 65 mit geringem Abstand zu einer eingefangenen Flasche 7 liegen, wobei das Rohr 62 vorzugsweise parallel zum Wischerblatt 54 verläuft.

Die Einrichtung 18 arbeitet folgendermaßen:
Wird eine Flasche 7 von der Vereinzelungsvorrichtung 13 freigegeben, so fährt -von einem Fühler oder einer Lichtschranke gesteuert- die Gabel 41 derart in Richtung auf die Antriebsrolle 38, daß die Flasche 7 zwischen den Führungsrollen 39 und der Antriebsrolle 38 eingeklemmt wird. Durch die Drehung der Antriebsrolle 38 in Richtung des Pfeils 69 rotiert die Flasche 7 -gemäß Figur 4- um ihre Hochachse in Richtung des Pfeils 61. In dieser Position tritt das Wischerblatt 54 gegen die Flaschenaußenseite und streift dort vorhandene Feuchtigkeit (Kondens- und Schwitzwasser) und dergleichen ab. Gleichzeitig wird die Flaschenaußenwand mittels der Blasdüsen 65 mit Blasluft beblasen, um verbleibende Restfeuchtigkeit abzutrocknen. Die Trocknungseinrichtung 44 ist -in Drehrichtung der Flasche 7 gesehen- der Feuchtigkeits-Abstreifvorrichtung 43 nachgeschaltet. Ist die Behälteraußenwand bzw. ein gewünschter Bereich der Behälteraußenwand trocken, auf den später das Selbstklebe-Etikett aufgebracht wird, so fährt die Gabel 41 in die Ausgangsstellung zurück, wodurch die Flasche 7 freigegeben und mittels des Gliederkettenbands 3 der Etikettierstation 19 zugeführt wird. Dort erfolgt dann die Etikettierung.

Nach bevorzugten Ausführungsbeispielen ist die Abwischzeit des Abstreifers 50 und/oder die Anblaszeit der Trocknungseinrichtung 44 einstellbar. Hierzu sind geeignete Steuervorrichtungen vorgesehen. Die Abwischzeit und/oder die Anblaszeit werden in Abhängigkeit von der Behälterdrehzahl und dem Behälterdurchmesser eingestellt. Es ist überdies auch nicht unbedingt erforderlich, daß der gesamte Behälterumfang abgewischt und/oder angeblasen wird, da es ausreichen kann, nur den Umfangsabschnitt zu behandeln, der das Etikett aufnimmt.

## Patentansprüche

1. Etikettiermaschine für Behälter (6), insbesondere Flaschen, mittels der jeder Behälter (6) mit mindestens einem Etikett versehen wird und mit einer Einrichtung zur Beseitigung von gegebenenfalls auf der Behälteraußenwand vorhandener Feuchtigkeit oder dergleichen vor der Etikettierung, wobei die Einrichtung (18) als Feuchtigkeits-Abstreifvorrichtung (43) ausgebildet ist, die einen Abstreifer (53) aufweist, der gegen die Behälteraußenwand tritt und wobei für den Abstreifvorgang eine Relativbewegung zwischen Behälter (6) und Abstreifer (53) mittels einer Behälterdrehvorrichtung durchgeführt wird, die den Behälter (6) bei gegen die Behälteraußenwand anliegendem Abstreifer (53) um seine Hochachse dreht, **dadurch gekennzeichnet,** daß der Abstreifer (53) während seines Abstreifvorgangs eine ortsfeste Stellung einnimmt, und daß die Behälterdrehvorrichtung derart ausgebildet ist, daß die Hochachse des Behälters (6) während des Drehvorgangs ebenfalls eine ortsfeste Stellung aufweist.

2. Etikettiermaschine nach Anspruch 1, **dadurch gekennzeichnet,** daß der Abstreifer (53) zur Anlage an die Behälteraußenwand etwa in radialer Richtung zum Behälter (6) verfahrbar ist.

3. Etikettiermaschine nach einem der vorhergehenden Ansprüche, **dadurch gekennzeichnet,** daß der Abstreifer (53) in der Art eine Wischerblatts (54) eines Scheibenwischers ausgebildet ist.

4. Etikettiermaschine nach einem der vorhergehenden Ansprüche, **dadurch gekennzeichnet,** daß die Längserstreckungsrichtung des Abstreifers (53) gegenüber der Hochachse eines zugeordneten Behälters (6) geneigt verläuft.

5. Etikettiermaschine nach Anspruch 4, **dadurch gekennzeichnet,** daß die Neigung derart gewählt ist, daß -in Drehrichtung des Behälters (6) gesehen- ein höher gelegener Punkt einer bestimmten Winkelkoordinate des Behälters (6) bei der Drehbewegung früher auf den Abstreifer (53) trifft, als ein tiefer liegender Punkt gleicher Winkelkoordinate.

6. Etikettiermaschine nach einem der vorhergehenden Ansprüche, **dadurch gekennzeichnet,** daß -in Drehrichtung des Behälters (6) gesehen- dem Abstreifer (53) mindestens eine auf die Behälteraußenwand gerichtete Blasluftöffnung/Blasluftdüse (65) nachgeschaltet ist.

7. Etikettiermaschine nach einem der vorhergehenden Ansprüche, **dadurch gekennzeichnet,** daß sie als Selbstklebe-Etikett-Etikettiermaschine ausgebildet ist.

## Claims

1. A labelling machine for containers (6), in particular bottles, used to provide each container (6) with at least one label and having a means for removing, where necessary, moisture or the like present on the outer wall of the container before labelling, the means (18) being formed as a moisture wiping device (43) having a wiper (53) which comes up against the outer wall of the container, and the container (6) and the wiper (53) being moved in relation to each other for the wiping process by means of a container turning device turning the container (6) about its vertical axis when the wiper (53) rests against the outer wall of the container, **characterised in that** the wiper (53) occupies a stationary position during its wiping process, and the shape of the container turning device is such that the vertical axis of the container (6) also has a stationary position during the turning process.

2. A labelling machine according to Claims 1, **characterised in that** the wiper (53) is displaceable with respect to the container (6) for coming to rest on the outer wall thereof substantially in the radial direction.

3. A labelling machine according to any one of the preceding claims, **characterised in that** the wiper (53) is formed like a wiper blade (54) of a windscreen wiper.

4. A labelling machine according to any one of the preceding claims, **characterised in that** the direction of longitudinal extension of the wiper (53) runs at a angle in relation to the vertical axis of an associated container (6).

5. A labelling machine according to Claim 4, **characterised in that** the inclination is chosen so that, viewed from the direction of rotation of the container (6), a higher positioned point of a certain angle coordinate of the container (6) meets the wiper (53) sooner during the rotational movement than a lower positioned point of the same angle coordinate.

6. A labelling machine according to any one of the preceding claims, **characterised in that**, viewed from the direction of rotation of the container (6), at least one blast air opening/blast air nozzle (65) directed towards the outer wall of the container is fitted in after the wiper (53).

7. A labelling machine according to any one of the preceding claims, **characterised in that** it is formed as a self-adhesive label labelling machine.

## Revendications

1. Étiqueteuse pour récipients (6), notamment pour bouteilles, au moyen de laquelle chaque récipient (6) est muni d'au moins une étiquette, et comprenant un dispositif pour éliminer avant l'étiquetage l'humidité ou analogues qui se trouve éventuellement sur la paroi extérieure du récipient, sachant que le dispositif (18) est réalisé en tant que dispositif pour racler l'humidité (43) qui présente une raclette (53) venant s'appliquer contre la paroi extérieure du récipient, sachant également que pour le processus de raclage on fait effectuer au récipient (6) un mouvement relatif par rapport à la raclette (53) au moyen d'un dispositif pour faire tourner le récipient qui fait tourner le récipient (6) autour de son axe vertical lorsque la raclette (53) est appliquée contre la paroi extérieure du récipient, caractérisée en ce que la raclette (53) se met dans une position fixe lorsqu'elle effectue le raclage, et en ce que le dispositif pour faire tourner le récipient est réalisé de telle manière que l'axe vertical du récipient (6) présente également une position fixe pendant le processus de rotation.

2. Étiqueteuse selon la revendication 1, caractérisée en ce que la raclette (53) destinée à être appliquée contre la paroi extérieure du récipient peut être déplacée vers le récipient (6) approximativement dans la direction radiale.

3. Étiqueteuse selon l'une des revendications précédentes, caractérisée en ce que la raclette (53) est réalisée à la manière d'un balai (54) d'essuie-glace.

4. Étiqueteuse selon l'une des revendications précédentes, caractérisée en ce que la direction de l'étendue longitudinale de la raclette (53) s'étend en biais par rapport à l'axe vertical d'un récipient (6) qui lui est associé.

5. Étiqueteuse selon la revendication 4, caractérisée en ce que l'inclinaison est choisie de telle manière que - vu dans le sens de rotation du récipient (6) - un point d'une certaine coordonnée d'angle du récipient (6) qui est situé plus haut atteint la raclette (53) plus tôt lors du mouvement de rotation qu'un point de la même coordonnée d'angle qui est situé plus bas.

6. Étiqueteuse selon l'une des revendications précédentes, caractérisée en ce que - vu dans le sens de rotation du récipient (6) - au moins un(e) orifice/buse d'air (65) dirigé(e) vers la paroi extérieure du récipient est monté(e) en aval de la raclette (53).

7. Étiqueteuse selon l'une des revendications précédentes, caractérisée en ce qu'elle est réalisée en tant qu'étiqueteuse à étiquettes autocollantes.
